# EUROPÄISCHE PATENTSCHRIFT

(11) **EP 0 249 686 B1**
(45) Veröffentlichungstag und Bekanntmachung des Hinweises auf die Patenterteilung: **17.07.1991**
(21) Anmeldenummer: 87103878.2
(22) Anmeldetag: 17.03.1987
(51) Int. Cl.: F01P 1/02, F02F 1/34, F02F 1/06

(54) **Luftgekühlte Mehrzylinder-Brennkraftmaschine**
Air-cooled multi-cylinder internal-combustion engine
Moteur polycylindrique à combustion interne avec refroidissement par air

(30) Priorität: 16.05.1986 DE 3616636
(43) Veröffentlichungstag der Anmeldung: 23.12.1987
(73) Patentinhaber: Dr.Ing.h.c. F. Porsche Aktiengesellschaft, 70435 Stuttgart (DE)
(72) Erfinder: Gregotsch, Karl, D-7117 Bretzfeld-Waldbach (DE); Mittermeier, Walter, Dipl.-Ing., D-7146 Tamm (DE); Ziegler, Gerhard, Dipl.-Ing., D-7122 Besigheim 3 (DE)

(56) Entgegenhaltungen:
- EP-A- 0 079 042
- DE-B- 1 205 772
- GB-A- 163 140
- GB-A- 475 887
- GB-A- 971 560
- GB-A- 2 052 388
- US-A- 2 424 416
- US-A- 4 452 185

## Beschreibung

Die Erfindung betrifft eine luftgekühlte Mehrzylinder-Brennkraftmaschine nach dem Oberbegriff des Anspruchs 1.

Eine derartige Brennkraftmaschine ist aus DE-AS 1 205 772 bekannt. Die quer zu den Zylindern zuströmende Kühlluft strömt entlang der Breitseite der Querrippen und wird an der rückwärtigen Kühlluftabströmseite der Zylinder durch strömungsgünstig gestaltete Säulen umgelenkt. Zusätzlich sind an den Säulen Leitbleche angebracht, über deren Befestigungsart keine Angaben gemacht sind. Üblicherweise werden solche Leitbleche angeschraubt und verursachen eine unerwünschte Geräuschemission.

Aus US-A-2 424 416 ist eine Luftleitvorrichtung bekannt, die aus einer Frontplatte, einer rückwärtigen Platte sowie einem mehrteiligen Luftführungsgehäuse besteht. An der rückwärtigen Platte sind Winkel befestigt, um die abströmende Luft zu den mittig zu den Zylindern liegenden Abströmöffnungen zu leiten. Die Vielzahl der Teile macht die Luftleitvorrichtung teuer in der Herstellung.

Die Aufgabe der Erfindung besteht darin, eine Luftleitvorrichtung zu schaffen, die mit geringen Kosten herstellbar und montierbar ist und keine zusätzliche Geräuschquelle darstellt.

Zur Lösung dieser Aufgabe dient eine Luftleitvorrichtung gemäß den Merkmalen des kennzeichnen den Teils von Anspruch 1.

Das Umlenkteil weist im Bereich zwischen den Zylindern zu ihnen hingerichtete Einknickungen auf, die die Luft zu den im Bereich der Mittelebenen der Zylinder gelegenen Luftaustrittsöffnungen hinlenken und auch zur Erhöhung der Formsteifigkeit beitragen. Das Umlenkteil ist entweder mit dem Kurbelgehäuse oder den Zylindern verschraubt. Es kann im letzteren Falle zugleich als Klopfbrücke verwendet werden, indem es die Klopfgeräusche aller mit ihm verbundenen Zylinder an einen mittig an ihm angeschraubten Klopfsensor weiterleitet. Wenn das Umlenkteil aus einem Werkstoff gefertigt ist, der den gleichen Wärmeausdehnungskoeffizienten hat wie das Kurbelgehäuse, folgt es bei Temperaturänderungen dessen Längendehnung, so daß das Umlenkteil starr an die im Kurbelgehäuse befestigten Zylinder angeschraubt sein kann. Ansonsten kann auch eine ausgleichende Schraubenverbindung gewählt werden, die eine unterschiedliche Längenausdehnung von Umlenkteil und Kurbelgehäuse ermöglicht.

Zwei Ausführungsformen der Erfindung sind in der Zeichnung dargestellt und werden nachstehend erläutert. Es zeigt

- Fig. 1: Querschnitt durch eine Zylinderreihe einer luftgekühlten Sechszylinder-Brennkraftmaschine,
- Fig. 2: Längsschnitt durch einen Zylinder mit Umlenkteil nach der Linie II-II der Fig. 1,
- Fig. 3: Seitenansicht eines Umlenkteils mit Klopfsensor,
- Fig. 4: Querschnitt durch eine Zylinderreihe nach Linie IV-IV der Fig. 3,
- Fig. 5: Schnitt durch eine Linie V-V der Fig. 2 mit Längsschnitt durch einen Zylinder.

Nach Fig. 1 und Fig. 2 sind in einem Kurbelgehäuse 1 einer Brennkraftmaschine drei einzeln gegossene Zylinder 2, 3, 4 in Reihe nebeneinander angeordnet und durch Dehnschrauben 5 gemeinsam mit den auf die Zylinder 2, 3, 4 aufgesetzten Zylinderköpfen 6 mit dem Kurbelgehäuse 1 verschraubt. Die Zylinder 2, 3, 4 sind außen ringsum mit quer zu ihrer Längsachse verlaufenden Rippen 7 versehen, zwischen denen Kühlluft hindurchgeblasen wird. An der Kühlluftabströmseite der Zylinder ist ein alle Zylinder abdeckendes Umlenkteil 8 angeordnet, das einstückig aus Leichtmetall gegossen und an seinen drei mittig zu den Zylindern 2, 3, 4 liegenden Befestigungsaugen 9 auf das Kurbelgehäuse aufgesetzt und mit ihm verschraubt ist. Zur Erhöhung der Formsteifigkeit ist das Umlenkteil 8 doppelwandig ausgeführt. Die Befestigungsaugen 9 liegen mittig zu den Luftaustrittsöffnungen 10, die im Bereich der Mittenebenen 2′, 3′, 4′ der Zylinder angeordnet sind, radial zu den Zylindern verlaufen und sich über deren ganze Höhe erstrecken. Im Bereich zwischen den Zylindern 2, 3 und 3, 4 weist das Umlenkteil V-förmige, zu den Zylindern 2, 3, 4 hinweisende Einknickungen 11 auf, an denen die zwischen den Zylindern durchströmende Kühlluft um 90° umgelenkt und zu den Luftaustrittsöffnungen 10 hingeführt wird.

Bei einer Ausführungsform der Erfindung gemäß Fig. 3, 4 und 5 unterscheidet sich das Umlenkteil 12 dadurch vom Umlenkteil 9, daß es radial zu den Zylindern verlaufende Augen 13 aufweist, mit denen es auf entsprechende Augen 14 der Zylinder 2, 3, 4 aufgesetzt und mit ihnen verschraubt ist.

Dieses Umlenkteil 12 dient neben der Luftführung zugleich als Klopfbrücke, indem es die aus den Zylindern kommenden, durch klopfende Verbrennung verursachten Geräusche zu einem Klopfsensor 15 weiterleitet, der am Umlenkteil 12 etwa mittig seiner Längserstreckung angeschraubt ist.

## Patentansprüche

1. Luftgekühlte Mehrzylinder-Brennkraftmaschine, deren in Reihe angeordnete, zwischen den zugehörigen Zylinderköpfen und dem Kurbelgehäuse eingespannte Zylinder einzeln gegossen sind und zur Kühlung von außen mit querverlaufenden Rippen versehen sind, die in Querrichtung der Zylinder von Kühlluft durchströmt sind, wobei zur Führung der Kühlluft eine Luftleitvorrichtung vorgesehen ist, dadurch gekennzeichnet, daß die Luftleitvorrichtung als einstückiges, alle Zylinder (2, 3, 4) an ihrer Kühlluft-Abströmseite abdeckendes Umlenkteil (8, 12) ausgebildet ist, wobei das Umlenkteil (8, 12) im Bereich zwischen den Zylindern (2, 3, 4) zu ihnen hingerichtete Einknickungen (11) und im Bereich der Mittelebenen (2′, 3′, 4′) der Zylinder (2, 3, 4) Luftaustrittsöffnungen (10) aufweist, und wobei das Umlenkteil (8, 12) doppelwandig ausgeführt ist.

2. Brennkraftmaschine nach Anspruch 1, dadurch gekennzeichnet, daß das Umlenkteil (8) auf das Kurbelgehäuse (1) aufgesetzt und mit ihm verschraubt ist.

3. Brennkraftmaschine nach Anspruch 2, dadurch gekennzeichnet, daß das Umlenkteil (8) im Bereich der Mittelebenen (2′, 3′, 4′) der Zylinder (2, 3, 4) in deren Längsrichtung verlaufende Befestigungsaugen (9) aufweist.

4. Brennkraftmaschine nach Anspruch 1, dadurch gekennzeichnet, daß das Umlenkteil (12) auf die Zylinder (2, 3, 4) aufgesetzt und mit ihnen verschraubt ist.

5. Brennkraftmaschine nach Anspruch 4, dadurch gekennzeichnet, daß an allen Zylindern (2, 3, 4) im Bereich ihrer Mittelebenen (2′, 3′, 4′) radial vorstehende Augen (14) angegossen sind, an denen das Umlenkteil (12) angeschraubt ist.

6. Brennkraftmaschine nach Anspruch 5, dadurch gekennzeichnet, daß auf das Umlenkteil (12) etwa mittig zu seiner Längserstreckung ein Klopfsensor (15) aufgesetzt und mit ihm verschraubt ist.

7. Brennkraftmaschine nach einem der Ansprüche 1 bis 6, dadurch gekennzeichnet, daß das Umlenkteil (8, 12) aus Leichtmetall gegossen oder aus Kunststoff gefertigt ist.

## Revendications

1. Moteur polycylindrique à combustion interne avec refroidissement par l'air, dont les différents cylindres, disposés en ligne, enserrés entre les culasses correspondantes et le carter de vilebrequin, sont obtenus par moulage et pourvus extérieurement, en vue du refroidissement, d'ailettes transversales sur lesquelles passe l'air de refroidissement, un dispositif de guidage de l'air étant prévu pour assurer le guidage de l'air de refroidissement, caractérisé en ce que le dispositif de guidage de l'air est réalisé d'une seule pièce, sous forme d'une pièce de déviation recouvrant tous les cylindres (2, 3, 4) sur leur face où s'écoule l'air de refroidissement, la pièce de déviation (8, 12) présentant dans la zone située entre les cylindres (2, 3, 4) des enfoncements (11) orientés vers cette zone et, dans la zone des plans médians (2′, 3′, 4′) des cylindres, des orifices de sortie d'air (10), et la pièce de déviation (8, 12) étant à double paroi.

2. Moteur à combustion interne selon la revendication 1, caractérisé en ce que la pièce de déviation (8) est appliquée sur le carter de vilebrequin (1) et vissée à ce dernier.

3. Moteur à combustion interne selon la revendication 2, caractérisé en ce que, dans la zone des plans médians (2′, 3′, 4′) des cylindres (2, 3, 4), la pièce de déviation (8) présente des oeillets de fixation (9) orientés dans l'axe longitudinal des cylindres.

4. Moteur à combustion interne selon la revendication 1, caractérisé en ce que la pièce de déviation (12) est appliquée sur les cylindres (2, 3, 4) et vissée à ces derniers.

5. Moteur à combustion interne selon la revendication 4, caractérisé en ce que des oeillets proéminents radialement (14), sur lesquels est vissée la pièce de déviation, sont coulés sur tous les cylindres (2, 3, 4), dans la zone de leurs plans médians (2′, 3′, 4′).

6. Moteur à combustion interne selon la revendication 4, caractérisé en ce qu'un capteur de cognement (15) est appliqué et vissé sur la pièce de déviation (12), à peu près au centre de sa longueur,

7. Moteur à combustion interne selon l'une des revendications 1 à 6, caractérisé en ce que la pièce de déviation (8, 12) est coulée en métal léger ou fabriquée en matière synthétique.

## Claims

1. An air-cooled multiple-cylinder internal combustion engine, of which the cylinders, arranged in a row and clamped between the associated cylinder heads and the crankcase housing, are cast individually and are provided with transversely extending ribs for cooling from the outside, cooling air flowing through the said ribs in the transverse direction of the cylinders, and an air-guide device being provided for guiding the cooling air, characterized in that the air-guide device is constructed as an integral deflecting member (8, 12) covering all the cylinders (2, 3, 4) on their cooling-air downstream side, the deflecting member (8, 12) being provided with constrictions (11) directed towards the cylinders (2, 3, 4) in the region between the said cylinders (2, 3, 4) and with air-outlet openings (10) in the region of the median planes (2′, 3′, 4′) of the cylinders (2, 3, 4), and the deflecting member (8, 12) being made double-walled.

2. An internal combustion engine according to Claim 1, characterized in that the deflecting member (8) is mounted on the crankcase housing (1) and is screwed thereto,

3. An internal combustion engine according to Claim 2, characterized in that the deflecting member (8) is provided in the region of the median planes (2′, 3′, 4′) of the cylinders (2, 3, 4) with fastening lugs (9) extending in the longitudinal direction thereof.

4. An internal combustion engine according to Claim 1, characterized in that the deflecting member (12) is mounted on the cylinders (2, 3, 4) and is screwed thereto.

5. An internal combustion engine according to Claim 4, characterized in that radially projecting lugs (14), to which the deflecting member (12) is screwed, are integrally cast on all the cylinders (2, 3, 4) in the region of the median planes (2′, 3′, 4′) thereof.

6. An internal combustion engine according to Claim 5, characterized in that a knocking sensor (15) is mounted on the deflecting member (12) substantially centrally to the longitudinal direction thereof and is screwed thereto.

7. An internal combustion engine according to any one of Claims 1 to 6, characterized in that the deflecting member (8, 12) is cast from light metal or is made of plastics material.
